# EUROPÄISCHE PATENTSCHRIFT

(11) **EP 0 263 461 B1**
(45) Veröffentlichungstag und Bekanntmachung des Hinweises auf die Patenterteilung: **07.08.1991**
(21) Anmeldenummer: 87114500.9
(22) Anmeldetag: 05.10.1987
(51) Int. Cl.: A62B 18/08, A47G 21/18

(54) **Trinkbehälter zur Anwendung bei aufgesetzter ABC-Schutzmaske**
Drinking container for use with ABC protection masks
Réservoir pour boissons à utiliser avec masque de protection ABC

(30) Priorität: 09.10.1986 DE 3634391
(43) Veröffentlichungstag der Anmeldung: 13.04.1988
(73) Patentinhaber: Schiwa GmbH, D-49215 Glandorf (DE)
(72) Erfinder: Luft, Peter, Dr., D-4505 Bad Iburg (DE); Steinhoff, Klaus Peter, Dr., D-4505 Bad Iburg (DE); Korte, Willi, D-4539 Lienen (DE); Wesseler, Matthias, D-4517 Hilter (DE); Meyer, Henry G., D-2820 Bremen 70 (DE); Dannenberg, Klaus, D-5420 Lahnstein (DE); Pauli, Heinz, Dr., D-5400 Koblenz (DE); George, Harald, D-5420 Lahnstein (DE)
(74) Vertreter: Springer, Hans Jörg

(56) Entgegenhaltungen:
- DE-C- 649 432
- DE-C- 697 407
- GB-A- 182 901
- GB-A- 904 010
- US-A- 1 813 285

## Beschreibung

Die Erfindung betrifft einen Trinkbehälter mit einem in eine ABC-Schutzmaske einführbaren Trinkrohr.

Sollen ABC-Schutzmasken für längere Zeit getragen werden, z.B. bei Katastrophenfällen bzw. -einsätzen, müssen die die Schutzmaske tragenden Personen mit Nährstoffen und Flüssigkeiten versorgt werden, insbesondere mit lebensnotwendigen Nährlösungen, ohne dabei die Schutzmasken abnehmen zu müssen.

Es sind daher bereits ABC-Schutzmasken entwickelt worden, die mit einem Sicherheitsverschluß zum Einführen eines Trinkhalms ausgestattet sind. über den Trinkhalm können dann dem Schutzmaskenträger die Flüssigkeiten aus einem Behältnis zugeführt werden.

Eine derartige Schutzmaske ist beispielsweise in der DE-C-649 432 beschrieben, bei der in der Maskenwandung ein Ventil aus drei oder mehr übereinanderliegenden, mit gegeneinander verdrehten, nicht durch eine gemeinsame Schnittlinie gehenden Schlitzen versehenen Gummischeiben angeordnet ist. Die Gummischeiben sind mit jeweils eine kreisrunde Öffnung zum Einführen eines Nahrungszuführungsrohres aufweisenden Scheiben ebenfalls aus Gummi abgedeckt, wobei das Zuführungsrohr mit einem am Nahrungsbehälterboden aufdrückbaren Einlaßventil ausgestattet ist.

Dementsprechend lag vorliegender Erfindung die Aufgabe zugrunde, ein Trinkbehältersystem zu entwickeln, das die kontaminationsfreie Anwendung bei aufgesetzter ABC-Schutzmaske gestattet.

Die Lösung der Aufgabe besteht darin, daß das Trinkrohr durch ein rohrförmiges Verbindungsteil und einen Schlauch dicht mit dem Trinkbehälter verbunden ist, daß das Verbindungsteil einen einmal gebrauchbaren Verschlußteil aufweist, und daß das Verschlußteil sich innerhalb des Schlauches befindet und durch Verformung des Schlauches zu öffnen ist, so daß ein geschlossenes Entnahmesystem gebildet wird, um eine kontaminationsfreie Trinkentnahme zu ermöglichen.

Die Erfindung ist anhand eines in der Zeichnung dargestellten Ausführungsbeispiels nachfolgend näher beschrieben.

Zentrales Teil des Trinkbehälters 1 ist ein rohrartiges Verbindungsteil 2 aus einem thermoplastischen Kunststoff ausreichender Steifigkeit, z.B. Polycarbonat, welches einerseits mit einer konischen Tülle 3 zum Auf-stecken eines mit dem Trinkbehälter verbundenen Schlauches 4 und andererseits mit einer abgestuften Öffnung 5 zur Aufnahme eines entsprechend geformten, paßgenauen Trinkrohres 6 versehen ist.

An die Tülle 3 schließt sich ein Verschlußteil 7 an, das vorteilhafterweise aus einem abbrechbaren Abschlußstück 8 besteht. Eine Sollbruchstelle 9 hierfür ist am Übergang von der Tülle zum Abschlußstück vorgesehen, welches eine Handhabe 10 aufweist. Die Handhabe ist mit an der Schauchinnenwand in gutem Reibungskontakt anliegenden Vorsprüngen 11 versehen, damit das Abschlußstück 8 nach dem Abbrechen und damit Öffnen des Flüssigkeitskanals 12 von der Öffnung an der Tülle entfernt gehalten bleibt. Alle Teile des Verschlußteils 7 befinden sich innerhalb des Schlauches 4 und sind damit gegen Kontamination geschützt.

Wenn auch nicht unbedingt erforderlich, so ist es jedoch zweckmäßig, im Verbindungsteil 2 ein Rückschlagventil 13 vorzusehen, damit ein Rückfluß von angesaugter Flüssigkeit in den Trinkbehälter 1 verhindert wird.

Das Rückschlagventil kann beispielsweise aus einer Kugel 14 und einem Sitz 15 bestehen, der an einer Abstufung 16 im Verbindungsteil gebildet ist. Um zu verhindern, daß die Kugel beim Flüssigkeitssaugen die Trinkrohröffnung verschließt, ist das der Kugel zugewandte Ende des Trinkrohres 6 mit Zwischenräumen 17 bildenden Vorsprüngen 18 versehen.

Das Trinkrohr 6 besitzt durch entsprechende Wahl des Materials, beispielsweise thermoplastische Kunststoffe wie Polycarbonat oder Polyamid, und der Wandstärke ausreichende Steifigkeit, die notwendig ist, um den Sicherheitsverschluß 19 der Schutzmarke 20 beim Einführen des Rohres in dessen Öffnung betätigen zu können. Zur besseren Handhabbarkeit ist das Trinkrohr mit einem Kragen 21 versehen. Die Verbindung zwischen Trinkrohr und Verbindungsteil kann durch US-Schweißung oder durch Verkleben hergestellt sein.

Der Trinkbehälter 1 ist aus flexiblem Kunststoff, vorzugsweise aus Weich-PVC, hergestellt. Der zugehörige Schlauch 4, der zweckmäßigerweise aus dem gleichen Material besteht, ist mit dem Behälter ebenfalls durch HF-Schweißung oder Verkleben verbunden.

Eine bakteriendichte Verbindung zwischen Schlauch und Verbindungsteil kann beispielsweise durch eine Materialpaarung w ie Weich-PVC und Polycarbonat hergestellt werden, die durch eine Wasserdampfsterilisation die Festigkeit eine Klebe- oder Schweißverbindung erreichen kann.

Zur Aufbewahrung des gesamten Trinkbehältersystems über längere Zeit ist es zweckmäßig, eine Umverpackung vorzusehen, die vor Verschmutzung und Kontamination schützt und einen Flüssigkeitsverlust durch diffundierenden Wasserdampf verhindert. Eine solche Umverpackung kann durch vorgefertigte Siegelrandbeutel oder eine Tiefziehumhüllung hergestellt werden. Geeignete Materialien sind z.B. PE-Verbundfolien mit Polyamid oder Aluminium.

## Patentansprüche

1. «Trinkbehälter (1) zur Anwendung bei einer ABC-Schutzmaske (20), wobei die Schutzmaske (20) einen Sicherheitsverschluß (19) zur Einführung eines Trinkrohres (6) aufweist und der Trinkbehälter (1) ein Trinkrohr (6) zur Einführung in den Sicherheitsverschluß (19) der Schutzmaske (20) aufweist, dadurch gekennzeichnet, daß das Trinkrohr (6) durch ein rohrförmiges Verbindungsteil (2) und einen Schlauch (4) dicht mit dem Trinkbehälter (1) verbunden ist, daß das Verbindungsteil (2) einen einmal gebrauchbaren Verschlußteil (7) aufweist, und daß das Verschlußteil (7) sich innerhalb des Schlauches (4) befindet und durch Verformung des Schlauches (4) zu öffnen ist, so daß ein geschlossenes Entnahmesystem gebildet wird, um eine kontaminationsfreie Trinkentnahme zu ermöglichen.»

2. Trinkbehälter nach Anspruch 1, dadurch gekennzeichnet, daß das Verschlußteil (7) ein das Verbindungsteil (2) verschließendes und an einer Sollbruchstelle (9) abbrechbares Abschlußstück (8) ist.

3. Trinkbehälter nach Anspruch 1 und 2, dadurch gekennzeichnet, daß das Verbindungsteil (2) ein Rückschlagventil (13) enthält.

## Claims

1. A drinking container (1) for use with ABC protection masks (20), the protection mask (20) having a safety seal (19) for introducing a drinking tube (6) and the drinking container (1) having a drinking tube (6) for introducing into the safety seal (19) of the protection mask (20), wherein the drinking tube (6) is connected to the drinking container (1) in a sealed manner by a tubular connecting part (2) and a flexible tube (4), wherein the connecting part (2) has a seal element (7) which can be used once only, and wherein the seal element (7) is located within the flexible tube (4) and can be opened by deforming the flexible tube (4) SO that an enclosed extraction system is formed in order to permit drinking without any contamination.

2. The drinking container as claimed in claim 1, wherein the seal element (7) is a shut-off member (8), sealing the connecting part (2) and able to be broken off at a predetermined breaking point (9).

3. The drinking container as claimed in claims 1 and 2, wherein the connecting part (2) contains a non-return valve (13).

## Revendications

1. Récipient à boisson (1) pour utilisation avec un masque de protection NBC (20), le masque de protection (20) présentant une obturation de sécurité (19) pour introduire un tube à boire (6) et le récipient à boisson (1) présentant un tube à boire (6) à introduire dans l'obturation de sécurité (19) du masque de protection (20), caractérisé en ce que le tube à boire (6) est relié de façon étanche au récipient à boisson (1), par une partie de liaison tubulaire (2) et un tuyau (4), la partie de liaison (2) présentant une partie d'obturation (7) utilisable une seule fois, et la partie d'obturation (7) se trouvant à l'intérieur du tuyau (4) et étant ouverte par déformation du tuyau (4), de façon à former un système de prélèvement fermé, afin de permettre une prise de boisson non contaminée.

2. Récipient à boisson selon la revendication 1, caractérisé en ce que la partie d'obturation (7) est une pièce d'obturation (8) qui obture la partie de liaison (2) et qui est susceptible d'être rompue en un point destiné à la rupture (9).

3. Récipient à boisson selon les revendications 1 et 2, caractérisé en ce que la partie de liaison (2) contient un clapet anti-retour (13).
